# EUROPÄISCHE PATENTSCHRIFT

(11) **EP 1 434 923 B1**
(45) Veröffentlichungstag und Bekanntmachung des Hinweises auf die Patenterteilung: **14.02.2007**
(21) Anmeldenummer: 02774604.9
(22) Anmeldetag: 11.09.2002
(51) Int. Cl.: E05D 11/00, A47L 15/42, D06F 39/14

(54) **FÜHRUNG UND HALTERUNG ELEKTRISCHER LEITUNGEN IM SCHWENKBEREICH VON TÜREN**
GUIDE AND FIXING ELEMENT FOR ELECTRIC CABLES IN THE PIVOTING REGION OF DOORS
GUIDAGE ET FIXATION DE LIGNES ELECTRIQUES DANS LA ZONE DE PIVOTEMENT DE PORTES

(30) Priorität: 27.09.2001 DE 10147764
(43) Veröffentlichungstag der Anmeldung: 07.07.2004
(73) Patentinhaber: BSH Bosch und Siemens Hausgeräte GmbH, 81739 München (DE)
(72) Erfinder: SIPPLE, Horst, 89537 Giengen (DE)
(86) Internationale Anmeldenummer: PCT/EP2002/010210
(87) Internationale Veröffentlichungsnummer: WO 2003/029590

(56) Entgegenhaltungen:
- DE-A- 3 917 201
- US-A- 3 857 625
- US-A- 5 941 619
- US-A- 5 951 312

## Beschreibung

Die Erfindung betrifft eine Vorrichtung zur Führung und Halterung elektrischer Leitungen im Schwenkbereich von Türen.

Aus der DE 39 17 201 ist eine Vorrichtung zur Führung und Halterung elektrischer Leitungen im Schwenkbereich von Türen und dergleichen, insbesondere Klapptüren von Geschirrspülmaschinen, unter Verwendung eines isolierenden Halters, in dem die Leitungen eingelegt sind, bekannt. Diese Vorrichtung besteht aus zwei miteinander verbundenen Halbschalen, in die Kabelbäume oder Kabelbänder eingelegt und dort kraftschlüssig gehalten werden. Um den einer Biegung ausgesetzten Kabelabschnitt vor Bruch oder Beschädigung zu schützen, sind an den Halbschalenbereichen jeweils eine sich flach ausbreitende Lasche angeordnet, welche einerseits für einen möglichst kleinen Biegungsradius sorgt sowie andererseits die Isolierung der elektrischen Leitungen schützt.

Mit der Vorrichtung gemäß DE 39 17 201 wird dem Problem der andauernden Biegebeanspruchung bzw. Wechselbiegebeanspruchung von elektrischen Leitern, welche einem Kabelbruch oder Materialschwächung der Isolierschicht zur Folge haben, zumindest für einen längeren Zeitraum begegnet. Auch wenn durch die Vorrichtung gemäß DE 39 17 201 ein gewisser Schutz für die elektrischen Leitungen erreicht werden kann, so verbleibt dennoch ein nicht unbeträchtliches Restrisiko, dass die der regelmäßigen Wechselbiegebeanspruchung unterliegenden elektrischen Leitungen Schaden nehmen.

Aus der US 3 857 625 A ist eine Vorrichtung mit einem Türgelenk und einem Pfostengelenk bekannt, durch die eine Leitung geführt werden kann. Dabei weisen sowohl Türgelenk als auch Zargengelenk Befestigungsabschnitte zur Befestigung an Tür bzw. Zarge auf. Ferner weisen Tür- und Zargengelenk Aufnahmen auf, wobei in die Aufnahme des Türgelenks ein Drehzapfen mit einem Kragen eingesetzt ist. Dabei teilt der Kragen den Drehzapfen in einen unteren Abschnitt und einen oberen Abschnitt. In die Aufnahme des Zargengelenks ist eine Stützhülse eingesetzt ist, in die der untere Abschnitt des Drehzapfens eingesetzt ist und auf die der Kragen des Drehzapfen ruht, sodass Drehzapfen und Stützhülse gegeneinander drehbar gelagert sind. Jedoch können die Leitungen auf Grund regelmäßiger wechselnder Biegebeanspruchung auch Schaden nehmen.

Aufgabe der vorliegenden Erfindung ist es daher, eine Vorrichtung der eingangs beschriebenen Art bereitzustellen, die auch elektrische Leitungen, die im Schwenkbereich von Türen angeordnet sind, einen zuverlässigen Schutz vor Kabel- oder Isolierschichtbruch gewährleisten.

Diese Aufgabe wird durch die erfindungsgemäße Vorrichtung gemäß Anspruch 1 gelöst. Vorteilhafte Weiterbildungen der vorliegenden Erfindung sind in den Unteransprüchen gekennzeichnet.

Bei der erfindungsgemäßen Vorrichtung zur Führung und Halterung elektrischer Leitungen im Schwenkbereich von Türen ist ein erster und zweiter rohrartig ausgebildeter Abschnitt mit jeweils einem abgekröpftem, im Wesentlichen zylindrischen Querschnitt aufweisenden Hülsenbereich vorgesehen, wobei beide Hülsenbereiche so miteinander verbunden sind, dass sie gegeneinander drehbar ausgebildet sind.

Die erfindungsgemäße Vorrichtung weist den Vorteil auf, dass die durchgeführten elektrischen Leitungen keiner Biegebeanspruchung bzw. Wechselbiegebeanspruchung unterliegen, sondem lediglich einer Torsionsbeanspruchung über einen gewissen Längenabschnitt der elektrischen Leitungen ausgesetzt sind. Diese Torsionsbelastung weist den Vorteil auf, keine Zug- und Druckspannung auf kleinste Leitungsabschnitte auszuüben, durch die wiederum Mikrorisse entstehen, die bei einer Dauerbelastung zum Totalverlust der elektrischen Leitungen führen können.

Erfindungsgemäß wird der Hülsenbereich des zweiten Abschnitts in den Hülsenbereich des ersten Abschnitts eingeschoben, so dass der Hülsenbereich des ersten Abschnitts den des zweiten Abschnitts umhüllt und so eine gleitlagerartige Verbindung bildet.

In besonders vorteilhafter Weise wird die erfindungsgemäße Vorrichtung so eingebaut, dass die durch die Hülsenbereiche der erfindungsgemäßen Vorrichtung verlaufende Rotationsachse mit der durch die Türe gebildete Schwenkachse zusammenfällt.

Zur Vermeidung von scharfen Kanten oder Vorständen, die einer Beschädigung der elektrischen Leitungen Vorschub leisten könnte, sind im Innern des Hülsenbereichs des ersten Abschnitts eine Stufe vorgesehen, durch die der Durchführungsbereich für die elektrischen Leitungen im wesentlichen frei von Durchmesseränderungen ist.

Zweckmäßigerweise sind an einem oder beiden Abschnitten der erfindungsgemäßen Vorrichtung Befestigungselemente vorgesehen, die ein Fixieren an Haushaltsgeräten, insbesondere an Geschirrspülern, Waschmaschinen, Herden oder dergleichen ermöglicht.

Zur Montage und Bestückung der erfindungsgemäßen Vorrichtung wird diese vorteilhafterweise aus einem thermoplastischem Kunststoff hergestellt und entlang einer geeigneten Teilungslinie so aus Einzelschalen gebildet, dass zumindest ein wesentlicher Teil der erfindungsgemäßen Vorrichtung teilbar ausgebildet ist und ein Bestücken mit elektrischen Leitungen problemlos vonstatten gehen kann.

Zweckmäßigerweise sind die Einzelschalen der erfindungsgemäßen Vorrichtung mittels Filmscharnier so miteinander verbunden, dass der überstehende Filmbereich kein Hindernis für die Funktionstüchtigkeit des gleitlagerartigen Verbindungsbereich der beiden Hülsenbereiche darstellt.

Zur Positionssicherung der beiden Hülsenbereiche sind diese mit Elementen versehen, die ein axiales Verschieben der Hülsenbereiche verhindern. Beispielsweise kann eine solche Sicherung durch halbkreisförmige Auslegungen von Wulst und Kragen ausgebildet sein, wobei Wulst bzw. Kragen am ersten bzw. zweiten Hülsenbereich angeordnet sind.

Zur Positionssicherung der beiden Hülsenbereiche sind diese mit Elementen versehen, die ein axiales Verschieben der Hülsenbereiche verhindern. Beispielsweise kann eine solche Sicherung durch halbkreisförmige Auslegungen von Wulst und Kragen ausgebildet sein, wobei Wulst bzw. Kragen am ersten bzw. zweiten Hülsenbereich angeordnet sind.

Nachfolgend wird die vorliegende Erfindung anhand von Zeichnungen näher erläutert. Es zeigen:
- Figur 1:: eine schematische Schnittdarstellung durch die erfindungsgemäße Vorrichtung;
- Figur 2:: eine perspektivische Darstellung der erfindungsgemäßen Vorrichtung.

In der Anordnung gemäß Figur 1 ist der erste rohrartig ausgebildete Abschnitt 1 mit einem angekröpftem, im wesentlichen zylindrischen Querschnitt aufweisenden Hülsenbereich 3 dargestellt, wobei der zweite rohrartig ausgebildete Abschnitt 2 mit einem abgekröpftem, im wesentlichen zylindrischen Querschnitt aufweisenden Hülsenbereich 4 in den Hülsenbereich 3 des ersten Abschnitts eingeschoben ist. Um ein weiteres Einschieben des zweiten Abschnitts 2 in den Hülsenbereich 3 des ersten Abschnitts 1 zu verhindern, sind Anschlagelemente 5 am zweiten Abschnitt 2 vorgesehen, so dass beim Einschieben des Hülsenbereichs 4 in den Hülsenbereich 3 das als Zunge ausgebildete Ende 7 des Hülsenbereichs 3 so in das Anschlagelement 5 des Hülsenbereichs 4 eindringt, das durch Kraftschluß die beiden Abschnitte 1 und 2 im wesentlichen unlösbar miteinander verbunden sind. Um die Verbindung zwischen dem ersten und dem zweiten Abschnitt noch stabiler auszubilden, beispielsweise bei Haushaltsmaschinen, die einer gewissen Eigenbewegung unterliegen, wie insbesondere Geschirrspülmaschinen, ist es vorteilhaft, an den als Zunge ausgebildeten Enden 7 der Hülse 3 Rastnasen anzuordnen, die bei als Zunge ausgebildeten Enden 7 der Hülse 3 Rastnasen anzuordnen, die bei einer Verbindung mit entsprechenden Anschlagelementen 5 sowohl eine Kraft als auch formschlüssige Verbindung eingehen und so ein Selbstlösen der Verbindung zwischen dem ersten und zweiten Abschnitt 1, 2 verhindern. Zweckmäßigerweise wird die erfindungsgemäße Vorrichtung so eingebaut, dass die durch die Hülsenbereiche 3, 4 der erfindungsgemäße Vorrichtung verlaufende Rotationsachse mit der durch die Türe gebildete Schwenkachse zusammen fällt.

Figur 2 zeigt eine perspektivische Darstellung der erfindungsgemäßen Vorrichtung mit einem für Kabelbändern ausgelegten zweiten Abschnitt 2, wobei diese Kabelbänder nach Durchlaufen des zentralen Hülsenbereichs in einer eher vereinzelten Form die erfindungsgemäße Vorrichtung verlassen.

## Patentansprüche

1. Vorrichtung zur Führung und Halterung elektrischer Leitungen im Schwenkbereich von Türen, **dadurch gekennzeichnet, dass** ein erster und zweiter rohrartig ausgebildeter Abschnitt (1, 2) mit jeweils einem abgekröpften, im wesentlichen zylindrischen Querschnitt aufweisenden Hülsenbereich (3, 4) vorgesehen ist, wobei beide Hülsenbereiche (3, 4) so miteinander verbunden sind, dass sie gegeneinander drehbar ausgebildet sind.

2. Vorrichtung nach Anspruch 1, **dadurch gekennzeichnet, dass** der Hülsenbereich (3) des ersten Abschnitts (1) einen wesentlichen Teil des Hülsenbereich (4) des zweiten Abschnitts (2) umhüllt.

3. Vorrichtung nach Anspruch 1 oder 2, **dadurch gekennzeichnet, dass** die durch die Hülsenbereiche (3, 4) der Vorrichtung verlaufende Rotationsachse mit der durch die Türe gebildete Schwenkachse zusammen fällt.

4. Vorrichtung nach Anspruch 1 oder 2, **dadurch gekennzeichnet, dass** am Hülsenbereich (4) des zweiten Abschnitts (2) Elemente (5) vorgesehen sind, die ein axiales Verschieben des Hülsenbereichs des ersten Abschnitts verhindern.

5. Vorrichtung nach Anspruch 1 oder 2, **dadurch gekennzeichnet, dass** am Hülsenbereich (3) des ersten Abschnitts (1) Elemente vorgesehen sind, die ein axiales Verschieben des Hülsenbereichs (4) des zweiten Abschnitts (2) verhindern

6. Vorrichtung nach einem der vorherigen Ansprüche, **dadurch gekennzeichnet, dass** im Inneren des Hülsenbereichs (3) des ersten Abschnitts (1) eine Stufe (6) vorgesehen ist, durch die der Durchführungsbereich durch den ersten und zweiten Abschnitt (1,2) im wesentlichen frei von Durchmesseränderungen ist.

7. Vorrichtung nach einem der vorherigen Ansprüche, **dadurch gekennzeichnet, dass** der erste und zweite Abschnitt (1,2) jeweils geeignete Elemente zum Befestigen in Haushaltsgeräten, insbesondere in Geschirrspülern und Waschmaschinen aufweisen.

8. Vorrichtung nach einem der vorherigen Ansprüche, **dadurch gekennzeichnet, dass** der erste und zweite Abschnitt (1, 2) aus schalenartigen Bauteilen besteht.

9. Vorrichtung nach Anspruch 8, **dadurch gekennzeichnet, dass** die schalenartigen Bauteile mittels Filmschamiere miteinander verbunden sind.

## Claims

1. Device for guiding and holding electrical conductors in the pivot region of doors, **characterised in that** a first and a second section (1, 2) of tubular construction each with a respective cranked sleeve region (3, 4) having a substantially cylindrical cross-section is provided, wherein the two sleeve regions (3, 4) are so connected together that they are constructed to be rotatable relative to one another.

2. Device according to claim 1, **characterised in that** the sleeve region (3) of the first section (1) surrounds a substantial part of the sleeve region (4) of the second section (2).

3. Device according to claim 1 or 2, **characterised in that** the axis of rotation extending through the sleeve regions (3, 4) coincides with the pivot axis formed by the door.

4. Device according to claim 1 or 2, **characterised in that** elements (5) preventing axial displacement of the sleeve region of the first section are provided at the sleeve region (4) of the second section (2).

5. Device according to claim 1 or 2, **characterised in that** elements preventing axial displacement of the sleeve region (4) of the second section (2) are provided at the sleeve region (3) of the first section (1).

6. Device according to one of the preceding claims, **characterised in that** a step (6) by which the passage region through the first and second sections (1, 2) is substantially free of changes in diameter is provided in the interior of the sleeve region (3) of the first section (1).

7. Device according to one of the preceding claims, **characterised in that** the first and second section (1, 2) each have suitable elements for fastening in domestic appliances, particularly in dishwashers and washing machines.

8. Device according to one of the preceding claims, **characterised in that** the first and second sections (1, 2) consist of shell-like components.

9. Device according to claim 8, **characterised in that** the shell-like components are connected together by means of film hinges.

## Revendications

1. Dispositif de guidage et de maintien de conducteurs électriques dans la zone de pivotement d'une porte, **caractérisé en ce qu'**une première et une deuxième partie (1, 2) de forme tubulaire sont toutes deux dotées respectivement d'une zone (3, 4) en forme de douille de section transversale essentiellement cylindrique, les deux zones (3, 4) en forme de douille étant reliées l'une à l'autre de manière à pouvoir tourner l'une par rapport à l'autre.

2. Dispositif selon la revendication 1, **caractérisé en ce que** la zone en forme de douille (3) de la première partie (1) entoure la plus grande partie de la zone (4) en forme de douille de la deuxième partie (2).

3. Dispositif selon les revendications 1 ou 2, **caractérisé en ce que** l'axe de rotation des zones (3, 4) en forme de douille du dispositif coïncide avec l'axe de pivotement formé par la porte.

4. Dispositif selon les revendications 1 ou 2, **caractérisé en ce que** sur la zone (4) en forme de douille de la deuxième partie (2) sont prévus des éléments (5) qui empêchent que la zone en forme de douille de la première partie glisse axialement.

5. Dispositif selon les revendications 1 ou 2, **caractérisé en ce que** sur la zone (3) en forme de douille de la première partie (1) sont prévus des éléments qui empêchent que la zone (4) en forme de douille de la deuxième partie (2) glisse axialement.

6. Dispositif selon l'une des revendications précédentes, **caractérisé en ce qu'**un épaulement (6), par lequel la zone de passage dans la première et la deuxième partie (1, 2) est essentiellement exempte de variations de diamètre, est prévu à l'intérieur de la zone (3) en forme de douille de la première partie (1).

7. Dispositif selon l'une des revendications précédentes, **caractérisé en ce que** la première et la deuxième partie (1, 2) présentent toutes deux des éléments qui permettent de les fixer dans des appareils électroménagers et en particulier dans des lave-vaisselle et des lave-linge.

8. Dispositif selon l'une des revendications précédentes, **caractérisé en ce que** la première et la deuxième partie (1, 2) sont constituées de composants en forme de coquille.

9. Dispositif selon la revendication 8, **caractérisé en ce que** les composants en forme de coquilles sont reliés l'un à l'autre au moyen d'une charnière en film.
